# EUROPÄISCHE PATENTSCHRIFT

(11) **EP 0 844 350 B1**
(45) Veröffentlichungstag und Bekanntmachung des Hinweises auf die Patenterteilung: **22.05.2002**
(21) Anmeldenummer: 97120093.6
(22) Anmeldetag: 17.11.1997
(51) Int. Cl.: E05D 5/14, E05D 7/04, E05D 7/00

(54) **Band für Türen, Fenster und dergleichen**
Hinge for doors, windows and the like
Penture pour portes, fenêtres et similaires

(30) Priorität: 22.11.1996 DE 29620361 U
(43) Veröffentlichungstag der Anmeldung: 27.05.1998
(73) Patentinhaber: Dr. Hahn GmbH & Co. KG, D-41189 Mönchengladbach (DE)
(72) Erfinder: Sinsteden , Claudia, 41179 Mönchengladbach (DE); Theissen, Heinrich, 41189 Mönchengladbach (DE)
(74) Vertreter: Palgen, Peter, Dipl.-Phys. Dr.

(56) Entgegenhaltungen:
- DE-A- 3 412 832
- DE-U- 29 503 557

## Beschreibung

Die Erfindung bezieht sich auf ein Band der dem Oberbegriff des Anspruchs 1 entsprechenden Art.

Ein derartiges Band ist aus der DE 34 12 832 C2 bekannt. Die äußere Buchse der als Doppelexzenterbuchse ausgebildeten Bandbolzenbuchse ist am Außenumfang mit einem Vorsprung versehen, der in eine Längsnut der Ausnehmung des Bandteils eingreift, um die äußere Buchse gegenüber dem Bandteil gegen Verdrehung zu sichern. Das Riegelstück greift im Normalzustand sowohl in Ausnehmungen des Bodens der äußeren Buchse als auch in Ausnehmungen des Bodens der inneren Buchse ein und sichert diese gegen Verdrehung. Durch ein Drehwerkzeug kann das Riegelstück gegen die Kraft einer Schraubendruckfeder von außen angehoben werden, so daß es von den Vertiefungen im Boden der äußeren Buchse freikommt und die innere Buchse gegenüber der äußeren Buchse verdreht werden kann, um den Flügel im Rahmen zu justieren. Die Justierung erfolgt in der Horizontalen. Mittel zur Justierung des Flügels in der Vertikalen sind nicht vorgesehen.

Aus der DE 295 03 557 ist ein Band für Türen, Fenster oder dergleichen bekannt, bei dem der Bandzapfen in einer Lagerbuchse im Flügelbandteil angeordnet ist, wobei die Lagerbuchse radial in einem Gewerbeloch verlagerbar und fixierbar ist. Die Lagerbuchse weist eine im wesentlichen rhombische Außenkontur mit abgerundeten Kanten auf, die an zugeordneten Führungsflächen des Gewerbelochs abgestützt sind, wobei der Querschnitt des Gewerbelochs so ausgebildet ist, daß bei Verdrehung der Lagerbuchse um ihre Längsachse und bei gleichzeitiger Verlagerung alle Kanten der Lagerbuchse an ihren zugeordneten Führungsflächen abgestützt sind und wobei die Lagerbuchse einen Profilabschnitt für den Ansatz eines Werkzeuges zum Drehen der Lagerbuchse um ihre Längsachse aufweist.

Die Verlagerung der Lagerbuchse kann mit an deren Stirnseite angreifenden Werkzeugen vorgenommen werden.

Der Erfindung liegt die Aufgabe zugrunde, ein gattungsgemäßes Band so auszugestalten, daß auch eine Vertikaljustierung möglich ist, ohne daß eine ungewollte Verdrehung der Lagerbuchse auftritt.

Diese Aufgabe wird durch die in Anspruch 1 wiedergegebene Erfindung gelöst.

Das Riegelstück hat bei der Erfindung nicht nur die Funktion, die beiden Buchsen der Doppelexzenterbuchse in der Betriebsstellung verdreht zu sichern, sondern zusätzlich die Funktion, die äußere Büchse mit der darin befindlichen inneren Büchse drehen zu können, so daß sich über das Außengewinde der äußeren Buchse, welches in das Innengewinde des Bandteils eingreift, eine Höhenverstellung der Lage der äußeren Buchse erreichen läßt.

Im einzelnen kann die konstruktive Ausführung des Riegelstücks gemäß Anspruch 2 getroffen sein, wobei das Riegelstück gemäß den Ansprüchen 3 und 4 durch eine Federanordnung in die normale Betriebsstellung gedrückt wird, in der die beiden Buchsen der Doppelexzenterbuchse miteinander drehverbunden sind.

Bei der aus der DE 34 12 832 C2 bekannten Ausführungsform war die äußere Buchse mit mindestens einem Vorsprung versehen, der in eine Nut des Bandteils eingriff. Eine solche Verdrehsicherung der äußeren Buchse muß bei der Erfindung natürlich entfallen, weil die äußere Buchse ja zur Höhenverstellung über das Gewinde verdrehbar sein muß. Dennoch darf nicht der Fall eintreten, daß bei den unter der Gewichtsbelastung durch den Flügel unvermeidlichen Mitnahmekräften in Umfangsrichtung eine Verdrehung der äußeren Buchse eintritt, weil dadurch die Justierung des Flügels verlorenginge.

Dieser Gedanke wird durch einen Arretierungsring gelöst, der mindestens eine Abflachung aufweist, die mit Abflachungen am Außenumfang der äußeren Buchse zusammenwirkt. Die Abflachung ist aber bei Aufbringung eines entsprechenden Drehmoments elastisch wegdrückbar und überwindbar. Es ergibt sich auf diese Weise eine Anzahl von Raststellungen, denen durch das Gewinde verschiedene Höhenlagen der Doppelexzenterbuchse in dem Bandteil entsprechen.

Die Ausrüstung des Arretierungsrings mit einem radial vorspringenden Rand, über den die Kräfte übertragen werden, hat den Vorteil, daß die Reibung durch das Gewicht des Flügels von der Doppelexzenterbuchse ferngehalten wird. Der Arretierungsring ist ja mit einer eigenen Verdrehsicherung gegenüber dem Bandteil versehen. Die Abflachungen zwischen dem Arretierungsring und der äußeren Buchse müssen also nur gegen das vom Bandbolzen ausgeübte Reibungsdrehmoment halten.

Gemäß Anspruch 5 ist die Verdrehsicherung so vorgesehen, daß diese bei einem vorgegebenen Grenzdrehmoment des Drehwerkzeuges überwindbar ist, ansonsten aber zur Arretierung der äußeren Buchse in einer bestimmten eingestellten Lage befähigt ist, wobei das Grenzdrehmoment so gewählt ist, daß es oberhalb des durch die Mitnahmekräfte zustande kommenden Drehmoments liegt.

In der Zeichnung ist ein Ausführungsbeispiel der Erfindung dargestellt.

Fig. 1 zeigt eine Vorderansicht eines Bandes, wobei das Scharnierteil des Flügelbandes in der durch die Scharnierachse gehenden zur Flügelebene parallelen Ebene geschnitten ist, das Scharnierteil des unteren, d.h. des Rahmenbandteils nach der Linie I-I in Fig. 2;

Fig. 2 zeigt eine Ansicht von oben auf das Rahmenbandteil nach der Linie II-II in Fig. 1.

Das in Fig. 1 als Ganzes mit 100 bezeichnete Band umfaßt ein am feststehenden Rahmen befestigtes Rahmenbandteil 10 und ein Flügelbandteil 20, die durch einen in der Betriebsstellung vertikalen Bandbolzen 6 miteinander um eine Scharnierachse A schwenkbar verbunden sind. Das Rahmenbandteil 10 umfaßt ein Befestigungsteil 1, welches mit einer Anlagefläche 2 an dem nicht dargestellten feststehenden Rahmen anliegt und dort mittels das Befestigungsteil 1 durchgreifender und in den feststehenden Rahmen eingreifender, in der Zeichnung nur angedeuteter Befestigungsschrauben 3 befestigt ist. Der Bereich der Befestigungsschrauben 3 ist von vorn durch ein Abdeckstück 4 überdeckt, damit die Befestigungsschrauben 3 nicht mehr sichtbar und zugänglich sind.

Mit dem Befestigungsteil 1 ist ein Scharnierteil 5 einstückig verbunden, welches gegenüber dem Befestigungsteil 1 seitlich und nach vorn versetzt ist und zur Aufnahme einer als Ganzes mit 30 bezeichneten Doppelexzenterbuchse bestimmt ist, die in einer zylindrischen, über die Höhe des Rahmenbandteils 10 durchgehenden Ausnehmung 9 angeordnet ist. Das Rahmenbandteil 10 einschließlich der Ausnehmung 9 ist durch Strangpressen aus einem Aluminiumwerkstoff hergestellt, wobei die Preßrichtung parallel zu der Scharnierachse A verläuft.

Das Flügelbandteil 20 ist grundsätzlich gleich ausgebildet. Allerdings ist hierbei für den Bandbolzen 6 keine Buchse vorgesehen, sondern es sitzt dieser unmittelbar spielfrei in einer zylindrischen Ausnehmung 8 und ist gegen Verlagerung in seiner Längsrichtung durch eine Querschraube 7 gesichert.

Die Doppelexzenterbuchse 30 umfaßt eine innere Exzenterbuchse 11 mit einer inneren zylindrischen Ausnehmung 12, in der der Bandbolzen 6 spielfrei aber drehbar angeordnet ist. Die innere Buchse 11 besteht aus einem gleitgünstigen Kunststoffmaterial, so daß sich der Bandzapfen 6 beim Verschwenken des Flügelbandteils 20 gegenüber dem Rahmenbandteil 10 in der Ausnehmung 12 leicht drehen kann.

Der Außenumfang 13 der inneren Buchse 12 ist ebenfalls im wesentlichen zylindrisch, jedoch zu der Achse A des Innenumfangs 12 exzentrisch angeordnet. Die Wandstärke auf der linken Seite der Fig. 1 ist wesentlich geringer als diejenige auf der rechten Seite. Die Bereiche 14 auf der dickwandigen Seite sind lediglich aus Materialersparnisgründen weggenommen. Die innere Buchse 11 hat einen Boden 15 mit einer in dem Ausführungsbeispiel dreieckigen, jedenfalls von der Kreisform abweichenden Ausnehmung 16, in die ein entsprechend gestalteter Zapfen 17 eines als Ganzes mit 40 bezeichneten gemäß Fig. 1 von unten, d.h. von der dem Flügelbandteil 20 abgelegenen Seite her eingreift.

Die innere Büchse 11 sitzt mit ihrem Außenumfang 13 spielfrei aber drehbar in der zylindrischen inneren Ausnehmung 18 einer äußeren Buchse 19 aus einem Kunststoffmaterial, deren zylindrischer Außenumfang 21 zu dem Innenumfang 18 um den gleichen Betrag exzentrisch ist, wie er bei den Umfangsflächen 12,13 der inneren Buchse 11 vorhanden ist. An ihrem oberen, dem Flügelbandteil 20 zugewandten Ende besitzt die äußere Buchse 19 ein radial vorspringendes Außengewinde 22, welches in ein Innengewinde 23 in der Wandung der Ausnehmung 9 des Rahmenbandteils 10 eingreift. Durch Verdrehen der Doppelexzenterbuchse 30 bzw. von deren äußerer Buchse 19 kann die Höhenlage der Doppelexzenterbuchse 30 gegenüber dem Rahmenbandteil 10 verändert werden.

Die äußere Buchse 19 besitzt einen Boden 24, der mit seiner oberen Begrenzung mit Abstand unterhalb der unteren Begrenzung 25 des Bodens 15 gelegen ist. In dem Abstandsraum ist das Riegelstück 40 angeordnet, welches als einstückiges Formteil aus Zinkdruckguß ausgebildet ist und unterhalb des Ansatzes 17 einen zylindrischen Teil 26 mit einem Innenmehrkant 27 zum Eingriff eines entsprechenden Schlüssels aufweist. Der zylindrische Teil 26 ragt mit seinem unteren Teil durch eine Zugangsöffnung in dem Boden 24 der äußeren Buchse 19. Vom Außenumfang des zylindrischen Teils 26 ragen vier um jeweils 90° gegeneinander versetzte Arme 28 radial nach außen, die mit ihren Stirnflächen am Innenumfang 18 der äußeren Buchse 19 anliegen und das Riegelstück 40 auf diese Weise drehbar führen. In den einander zugewandten Begrenzungsflächen der Böden 15,24 sind den Armen 28 entsprechende radiale Nuten 31,32 vorgesehen.

In der in Fig. 1 wiedergegebenen Stellung des Riegelstücks 40, in der es durch eine sich am Boden 15 der inneren Buchse 11 abstützende Schraubendruckfeder 33 nach unten gedrückt ist und die die normale Betriebsstellung darstellt, greift das Riegelstück 40 mit seinen Armen 28 sowohl in die radialen Ausnehmungen 32 des Boden 24 der äußeren Buchse 19 als auch so gerade noch in die radialen Ausnehmungen 31 des Bodens 15 der inneren Buchse 11 ein. Die Buchsen 11,19 sind also über das Riegelstück 40 drehverbunden. Wenn in diesem Zustand mit einem Drehwerkzeug in Gestalt eines Mehrkantschlüssels auf das Riegelstücks 40 ein Drehmoment ausgeübt wird, wird die ganze Doppelexzenterbuchse 30 in dem Rahmenbandteil 10 verdreht und dabei je nach Drehrichtung in dem Gewinde 22,23 auf- und niedergeschraubt.

Wenn aber mit dem Mehrkantschlüssel auf das Riegelstück 40 ein axialer Druck ausgeübt wird, verlagert sich das Riegelstück unter Zusammendrückung der Schraubendruckfeder 33 gemäß Fig. 1 nach oben, und zwar gerade so weit, daß es aus den radialen Nuten 32 freikommt. Durch Drehen an dem Mehrkantschlüssel wird also jetzt die äußere Buchse 19 nicht mehr mitgenommen, sondern nur noch die innere Buchse 11, die in diesem Zustand gegenüber der äußeren Buchse 19 verdreht werden kann, um über die zusammenwirkenden Exzentrizitäten eine Justierung des Flügels im Rahmen in der Horizontalen erzielen zu können. Beim Loslassen verlagert sich das Riegelstück 40 unter der Wirkung der Schraubendruckfeder 30 wieder nach unten und greift in um 90° versetzten Drehstellungen wieder in die radialen Nuten 32 ein, die beiden Buchsen 11,19 wieder drehverbindend.

Auf diese Weise kann an dem Riegelstück 40 sowohl eine Justierung der Rahmenbandteil 10,20 und damit des Flügels im Rahmen gegeneinander in der Höhenlage als auch in der Horizontalebene vorgenommen werden.

Um zu verhindern, daß die Doppelexzenterbuchse 30 unter Wirkung der durch das Flügelbandteil 20 übertragenen Gewichtskräfte beim Öffnen und Schließen des Flügels mitgenommen wird, wodurch sich eine Veränderung der Höhenlage der Doppelexzenterbuchse 30 ergäbe, ist ein Arretierring 50 vorgesehen, der aus einem gleitgünstigen Kunststoffmaterial besteht und in einer durch die Achse gehenden Ebene einen etwa T-förmigen Querschnitt aufweist, wie auf der rechten Seite der Fig. 1 zu erkennen ist.

Die Oberseite 29' des Querbalkens 29 des "T" bildet die Auflagefläche für das Flügelbandteil 20. Mit der Unterseite 29'' des radial inneren Schenkels des "T" liegt der Arretierring 50 auf der oberen Stirnseite der äußeren Buchse 19 auf. Die durch das Flügelbandteil 20 eingeleitete Gewichtskraft wird also über den Querbalken 29, die äußere Buchse 19 und das Gewinde 22,23 in das Rahmenbandteil 10 übertragen.

Der Steg des "T" hat eine zylindrische Außenumfangsfläche 34, die in einer entsprechenden Innenausnehmung 35 des Rahmenbandteils 10 geführt ist. In dem Steg des "T" sind in der aus Fig. 2 ersichtlichen Weise an vier über 90° gegeneinander versetzten Stellen achsparallele Zungen 36 ringsum freigestellt, so daß sie radial bei entsprechendem Kraftaufwand ein wenig elastisch wegdrückbar sind. Die Zungen 36 sind auf der Innenseite 37 abgeflacht. An der den abgeflachten Innenseite 37 entsprechenden axialen Position weist auch der Außenumfang der äußeren Buchse 19 Abflachungen 38 auf, die in der gezeigten Position an den abgeflachten Innenseiten 37 anliegen. Die gezeigte Position stellt also eine gewisse Rastposition dar. Bei Aufbringen eines Drehmoments über den Mehrkantschlüssel kann jedoch die Doppelexzenterbuchse 30 gegenüber dem Arretierring 50 verdreht werden, wenn dieses Drehmoment eine zum radialen Wegdrücken der Zungen 36 ausreichende Größe aufweist. Dieses Grenzdrehmoment ist größer als das Reibungsdrehmoment, welches durch das Schwenken des Bandbolzens 6 auf die Berührungsfläche 11 der inneren Buchse ausgeübt wird.

Zwischen dem Arretierring 50 und der Doppelexzenterbuchse 30 bestehen also in dem Ausführungsbeispiel vier Raststellungen, die durch das Öffnen und Schließen des Flügels nicht überwunden werden können.

Um nun den Arretierring 50 an dem Rahmenbandteil 10 derart festzulegen, daß er sich nicht drehen, wohl aber den bei der Höhenverstellung auftretenden vertikalen Verlagerungen um einige Millimeter folgen kann, ist an der unteren Stirnseite des Steges des "T" an mindestens einer Stelle ein achsparalleler Mitnehmer 39 vorgesehen, der in eine achsparallele nischenartige Nut 41 der Ausnehmung 9 des Rahmenbandteils 10 in der aus Fig. 1 ersichtlichen Weise eingreift, so daß sich der Arretierring 50 nicht drehen kann. Die von dem Flügelbandteil 20 herrührenden Reibungsdrehmomente werden also von der Doppelexzenterbuchse 30 ganz ferngehalten.

## Patentansprüche

1. Band für Türen, Fenster und dergleichen, welches ein am feststehenden Rahmen zu befestigendes Rahmenbandteil (10) und ein am Flügel zu befestigendes Flügelbandteil (20) umfasst, die durch einen in zylindrische Ausnehmungen (9,8) beider Bandteile (10,20) eingreifenden, die Scharnierachse (A) bildenden Bandbolzen (6) schwenkbar miteinander verbunden sind,
mit einer äußeren Buchse (19), die eine zur Achse ihres zylindrischen Außenumfangs (21) exzentrische zylindrische Längsausnehmung (18) und an einem Ende einen Boden (24) aufweist,
mit einer in der äußeren Buchse (19) angeordneten inneren Buchse (11), die eine zur Achse ihres zylindrischen Außenumfangs (13) exzentrische zylindrische Längsausnehmung (12) und am entsprechenden Ende ebenfalls einen Boden (15) aufweist und zur Aufnahme des Bandbolzens (6) in der Längsausnehmung (12) bestimmt ist,
mit einem im wesentlichen in dem zwischen den Böden (24,15) der Buchsen (19,11) belassenen Zwischenraum angeordneten, mit der inneren Buchse (11) drehfest verbundenen, jedoch gegenüber der inneren Buchse axial verlagerbaren Riegelstück (40), welches an der axial außen gelegenen Seite eine Gestaltung (27) für den Angriff eines Drehwerkzeuges aufweist, durch eine Zugangsöffnung (25) im Boden (24) der äußeren Büchse (19) zugänglich ist und in einer axial vorgeschobenen Stellung nur an der inneren Buchse (11) zwecks Verdrehung derselben gegenüber der äußeren Buchse (19) angreift,
**dadurch gekennzeichnet,**
**daß** mittels des in einer Verriegelungsstellung befindlichen Riegelstücks (40) die innere und die äußere Buchse (11,19) miteinander drehverbindbar und gemeinsam verdrehbar sind und daß am Außenumfang der äußeren Buchse (19) und am Innenumfang der Ausnehmung (9) des Bandteils (10) zusammenwirkende Gewinde (22,23) vorgesehen sind, wobei eine Verdrehsicherung einen von der dem Riegelstück (40) abgewandten Seite des Bandteils (10) her in das dortige Ende der Ausnehmung (9) des Bandteils (10) einfügbaren Arretierungsring (50) umfaßt, der radial außen mindestens einen achsparallelen Ansatz (39) aufweist, der in eine nischenartige achsparallele Nut (41) der Ausnehmung (9) des Bandteils (10) eingreift, und der radial innen mindestens eine in einer zur Achse des Arretierungsringes (50) senkrechten Ebene ringsum freistehende elastisch radial nach außen wegdrückbare Zunge (36) aufweist, die eine abgeflachte Innenseite (37) besitzt, die mit einer von mehreren Abflachungen (38) um Außenumfang der äußeren Buchse (19) zur Bildung von Raststellungen zusammenwirkt und der Arretierungsring (50) einen radial zwischen die benachbarten Bandteile (10, 20) vorspringenden, in Umfangsrichtung durchgehenden ringscheibenförmigen Teil (29) umfaßt, über den die Gewichtskräfte zwischen den Bandteilen (20, 10) übertragbar sind.

2. Band nach Anspruch 1, **gekennzeichnet durch** folgende Merkmale:
a) das Riegelstück (40) besitzt einen im Durchmesser in die äußere Buchse (19) passenden äußeren Umfang;
b) das Riegelstück (40) weist auf der axial innen gelegenen Seite einen oder mehre axiale Ansätze (17) oder Ausnehmungen auf, die mit einer oder mehreren entsprechenden Ausnehmungen (16) oder Ansätzen des Bodens (15) der inneren Büchse (11) eingreifend zusammenwirken und mittels deren die drehfeste, jedoch die axiale Verlagerung zulassende Verbindung zwischen dem Riegelstück (40) und der inneren Buchse (11) erreicht wird;
c) das Riegelstück (40) weist auf der axial außen gelegenen Seite am Rand über den Umfang verteilte axiale Vorsprünge (28) oder Ausnehmungen auf, die mit entsprechenden Ausnehmungen (32) bzw. Vorsprüngen an der Innenseite des Bodens (24) der äußeren Buchse (19) in einer Verriegelungsstellung des Riegelstücks (40) eingreifend zusammenwirken, so daß das Riegelstück (40) und die äußere Buchse (19) undrehbar miteinander verbindbar und **durch** axiales Vorschieben des Riegelstücks (40) aus der Riegelstellung heraus voneinander trennbar sind, so daß das Riegelstück (40) und die äußere Buchse (19) gegeneinander verdrehbar sind.

3. Band nach Anspruch 1 oder 2, **dadurch gekennzeichnet, daß** eine Federanordnung vorgesehen ist, die das Riegelstück (40) dauernd in die Verriegelungsstellung drückt.

4. Band nach Anspruch 3, **dadurch gekennzeichnet, daß** die Federanordnung eine Schraubendruckfeder (32) ist, die zwischen der axial innen gelegenen Seite des Riegelstücks (40) und der axial außen gelegenen Seite des Bodens (15) der inneren Büchse (11) angeordnet ist.

5. Band nach einem der Ansprüche 1 bis 4, **dadurch gekennzeichnet, daß** die Verdrehsicherung der äußeren Buchse (19) gegenüber dem Bandteil (10) so vorgesehen ist, daß diese bei einem vorgegebenen Grenzdrehmoment des Drehwerkzeugs an dem Riegelstück (40) überwindbar ist.

## Claims

1. A hinge for doors, windows and the like, including a frame hinge member (10) to be fixed to the stationary frame and a leaf hinge member (20) to be fixed to the leaf, which are pivotably connected together by a hinge pin (6) which engages into cylindrical openings (9, 8) in the two hinge members (10, 20) and which forms the hinge axis (A),
with an outer bush (19) which has a cylindrical longitudinal opening (18) eccentric with respect to the axis of its cylindrical outer periphery (21) and which at one end has an end portion (24),
with an inner bush (11) which is arranged in the outer bush (19) and which has a cylindrical longitudinal opening (12) eccentric with respect to the axis of its cylindrical outer periphery (13) and which at the corresponding end also has an end portion (15) and which is intended to receive the hinge pin (6) in the longitudinal opening (12), and
with a locking portion (40) which is arranged substantially in the intermediate space left between the end portions (24, 15) of the bushes (19, 11) and which is non-rotatably connected to the inner bush (11) but which is axially displaceable with respect to the inner bush and which at the axially outwardly disposed side has a configuration (27) for the engagement of a turning tool, and which is accessible through an access opening (25) in the end portion (24) of the outer bush (19) and which in an axially advanced position engages only the inner bush (11) for the purposes of rotating same with respect to the outer bush (19),
**characterised in that** the inner and the outer bushes (11, 19) can be rotationally connected together and are jointly rotatable by means of the locking portion (40) when in the locking position and that provided at the outer periphery of the outer bush (19) and at the inner periphery of the opening (9) in the hinge member (10) are co-operating screwthreads (22, 23), wherein a rotation-preventing means includes an arresting ring (50) which can be inserted from the side of the hinge member (10) remote from the locking portion (40) into the end there of the opening (9) of the hinge member (10) and which radially outwardly has at least one projection (39) which is parallel to the axis and which engages into a niche-like groove (41), which is parallel to the axis, of the opening (9) of the hinge member (10), and which radially inwardly has at least one tongue (36) which is free-standing in a plane perpendicular to the axis of the arresting ring (50) therearound and which can be pressed elastically away radially outwardly and which has a flattened inside (37) which co-operates with one of a plurality of flats (38) around the outer periphery of the outer bush (19) to form retaining positions and the arresting ring (50) includes a portion (29) which is in the form of an annular disc and which is continuous in the peripheral direction and which projects radially between the adjacent hinge members (10, 20) and by way of which the forces due to weight can be transmitted between the hinge members (20, 10).

2. A hinge according to claim 1 **characterised by** the following features:
a) the locking portion (40) has an outer periphery which fits in respect of diameter into the outer bush (19);
b) the locking portion (40) has on the axially inward side one or more axial projections (17) or openings which engagingly co-operate with one or more corresponding openings (16) or projections on the end portion (15) of the inner bush (11) and by means of which the connection which is non-rotatable but which allows axial displacement as between the locking portion (40) and the inner bush (11) is achieved; and
c) on the axially outward side the locking portion (40) has axial projections (28) or openings which are distributed at the edge over the periphery thereof and which engagingly co-operate with corresponding openings (38) or projections at the inside of the end portion (24) of the outer bush (19) in a locking position of the locking portion (40) so that the locking portion (40) and the outer bush (19) can be non-rotatably connected together and can be separated from each other by axial forward movement of the locking portion (40) out of the locking position so that the locking portion (40) and the outer bush (19) are rotatable relative to each other.

3. A hinge according to claim 1 or claim 2 **characterised in that** there is provided a spring arrangement which continuously urges the locking portion (40) into the locking position.

4. A hinge according to claim 3 **characterised in that** the spring arrangement is a coil compression spring (32) arranged between the axially inward side of the locking portion (40) and the axially outward side of the end portion (15) of the inner bush (11).

5. A hinge according to one of claims 1 to 4 **characterised in that** the rotation-preventing means of the outer bush (19) is so provided in relation to the hinge member (10) that it can be overcome at a predetermined limit torque of the turning tool on the locking portion (40).

## Revendications

1. Penture pour portes, fenêtres et similaires, comprenant une partie (10) à fixer sur le cadre fixe et une partie (20) à fixer sur le battant, reliées entre elles de manière à pouvoir pivoter, par un pivot de penture (6) constituant l'axe de charnière (A), ce pivot étant engagé dans des évidements cylindriques (8, 9) des deux parties de penture (10, 20), comportant:
- une douille externe (19), présentant un évidement cylindrique longitudinal (18) excentré par rapport à l'axe de sa périphérie externe cylindrique (21), ainsi qu'un fond (24) à une extrémité,
- à l'intérieur de la douille externe (19), une douille interne (11) présentant un évidement cylindrique longitudinal (12) excentré par rapport à l'axe de sa périphérie externe cylindrique (13), ainsi qu'à l'extrémité correspondante également un fond (15), cette douille interne étant définie pour accueillir le pivot de penture (6) dans son évidement longitudinal (12),
une pièce de verrouillage (40) montée essentiellement dans l'espace intermédiaire subsistant entre les fonds (24, 15) des douilles (19, 11) et reliée en rotation à la douille interne (11), cette pièce qui présente du côté axialement externe une configuration (27) permettant la prise d'un outil de rotation, est accessible à travers une ouverture d'accès (24) prévue dans le fond (24) de la douille externe (19) et qui par coulissement axial vient occuper une position dans laquelle elle est en prise avec la douille interne (11) pour faire tourner celle-ci par rapport à la douille externe (19),
**caractérisée en ce que**
- par l'intermédiaire de la pièce de verrouillage (40) ouvant en position de verrouillage, les douilles interne et externe (11, 19) peuvent être reliées de manière à tourner ensemble,
- sur la périphérie externe de la douille externe (19) et sur la périphérie interne de l'évidement (9) de la partie de penture (10) se trouvent ds filetages en interaction (22, 23),
- une sécurité de rotation comprend, du côté de la partie de penture (10) qui est éloigné de la pièce de verrouillage (40) une bague d'arrêt (50) qui peut s'emboîter dans l'extrémité correspondante de l'évidement (9) de la partie de penture (10),
- la bague d'arrêt (50) présente radialement vers l'extérieur, au moins un appendice (39), parallèle à l'axe, qui est engagé dans une rainure (41) du genre niche, parallèle à l'axe, pratiquée dans l'évidement (9) de la partie de penture (10), et présente radialement vers l'intérieur, au moins une languette (36) qui se trouve libre en périphérie dans un plan perpendiculaire à l'axe de la bague d'arrêt (50) et peut étre repoussé élastiquement radialement vers l'extérieur,
- la languette (36) possède une face interne (37) aplatie qui coopère avec un ou plusieurs méplats (38) portés par la périphérie externe de la douille externe (19) de manière à créer des positions d'arrêt, et
- la bague d'arrêt (50) comprend une partie faisant saillie radialement entre les parties de penture (10, 20) voisines, ayant la forme d'une bague annulaire (29) continue en direction périphérique, qui peut transmettre les forces pondérales entre les parties de penture (20, 10).

2. Penture selon la revendication 1, **caractérisée en ce que**
a) la pièce de verrouillage (40) présente une périphérie externe adaptée en diamètre de manière à pénétrer dans la douille externe (19),
b) la pièce de verrouillage (40) du côté situé axialement vers l'intérieur présente un ou plusieurs appendices (17) ou évidements, qui coopèrent par engagement avec un ou plusieurs évidements (16) ou appendices du fond (15) de la douille interne (11) pour assurer la liaison solidaire en rotation tout en permettant le déplacement axial de la pièce de verrouillage (40) et de la douille interne (11),
c) la pièce de verrouillage (40) présente du côté situé axialement vers l'extérieur, répartis sur la périphérie du bord, des saillies axiales (28) ou des évidements qui dans une position de verrouillage de la pièce de verrouillage (40) coopèrent par engagement avec des évidements (32) ou des saillies correspondants situés sur la face interne du fond (24) de la douille externe (19), de sorte que la pièce (40) et la douille externe (19) peuvent être reliées entre elles sans pouvoir tourner l'une par rapport à l'autre, et être séparées de la pièce de verrouillage (40) par un coulissement l'écartant de la position de verrouillage, de sorte que la pièce de verrouillage (40) et la douille (19) peuvent tourner l'une par rapport à l'autre.

3. Penture selon l'une quelconque des revendications 1 ou 2,
**caractérisée en ce qu'**
il est prévu un système élastique qui pousse en permanence la pièce de verrouillage (40) en position de verrouillage.

4. Penture selon la revendication 3,
**caractérisée en ce que**
le système élastique est un ressort hélicoïdal (32), monté entre le côté de la pièce de verrouillage (40) situé axialement vers l'intérieur et le côté du fond (15) de la douille (11), situé axialement vers l'extérieur.

5. Penture selon l'une quelconque des revendications 1 à 4,
**caractérisée en ce que**
la sécurité de rotation de la douille externe (19) par rapport à la partie de penture (10) est prévue de manière que cette sécurité puisse être surmontée en appliquant à la pièce de verrouillage (40) un couple limite prédéfini de l'outil de rotation.
